# EUROPÄISCHE PATENTSCHRIFT

(11) **EP 2 820 359 B1**
(45) Veröffentlichungstag und Bekanntmachung des Hinweises auf die Patenterteilung: **30.12.2015**
(21) Anmeldenummer: 13709039.5
(22) Anmeldetag: 21.02.2013
(51) Int. Cl.: F24H 1/12, F23N 1/08, F24H 9/20

(54) **ARMATUR FÜR EINEN DURCHLAUF-WASSERERHITZER**
FLOW CONTROL FOR A CONTINUOUS-FLOW WATER HEATER
PIÈCE DE ROBINETTERIE POUR UN CHAUFFE-EAU INSTANTANÉ

(30) Priorität: 28.02.2012 DE 102012003912
(43) Veröffentlichungstag der Anmeldung: 07.01.2015
(73) Patentinhaber: Mertik Maxitrol GmbH & Co. KG, 06502 Thale (DE)
(72) Erfinder: ALBRECHT, Peter, 06484 Quedlinburg (DE)
(86) Internationale Anmeldenummer: PCT/EP2013/000500
(87) Internationale Veröffentlichungsnummer: WO 2013/127503

(56) Entgegenhaltungen:
- EP-A2- 1 170 549
- AT-B- 406 611
- DE-A1- 10 030 118
- DE-A1- 19 825 046
- JP-A- S60 122 852
- JP-A- S60 138 353
- US-A- 5 326 029

## Beschreibung

### Technisches Gebiet

Die Erfindung betrifft eine Armatur für einen Durchlauf-Wassererhitzer nach dem Oberbegriff des ersten Patentanspruches.

### Stand der Technik

Derartige Armaturen für Durchlauf-Wassererhitzer gibt es in den verschiedensten Ausführungen. Sie dienen zur Steuerung des Gasdurchflusses zu einem Brenner eines Wärmetauschers in Abhängigkeit vom Wasserdurchlauf.

So ist in der deutschen Offenlegungsschrift DE 198 25 046 A1 eine Gasarmatur für einen brennerbeheizten Wasserheizer beschrieben, die zuströmseitig ein Hauptgasventil aufweist, das mit einem Durchflussmesser verbunden ist. Dem Hauptgasventil ist ein Wassermangelventil nachgeschaltet, das mit dem Durchflussmesser verbunden ist. Dem Wassermangelventil ist wiederum ein mit einer Auswerteschaltung verbundenes thermostatisch gesteuertes Ventil nachgeschaltet. Beim Betrieb des Wasserheizers kann mittels zweier Bedienelemente einerseits der Wasserdurchsatz und andererseits die Temperatur des abströmenden Warmwassers eingestellt werden.

Aus der EP 1 170 549 A2 ist ein gasbeheizter Durchlauferhitzer mit einem von einem Brenner beheizten Wärmetauscher bekannt, dem ein Wasserventil in einem Wasserschalter vorgeschaltet ist und dem gasseitig Gasventile vorgeschaltet sind, von denen eines vom Wasserschalter und ein anderes von einem gasdruckgesteuerten Servoventil gesteuert ist. Während über eine erste Handhabe ein dem vom Servoventil vorgeschaltetem Gasventil nachgeschaltetes Justierventil betätigt wird, kann über eine zweite Handhabe das Wasserventil betätigt werden.

Einen ähnlichen Aufbau weist ein in der Offenlegungsschrift DE 100 30 118 A1 beschriebener gasbeheizter Durchlaufwassererhitzer auf. Auch hier sind zwei Handhaben vorhanden, über welche die Bedienung des Durchlaufwassererhitzers erfolgt.

Auch in der österreichischen Patentschrift AT 406 611 B wird ein Wasserheizer gezeigt, der zwei Bedienelemente, in dieser Ausführung ein Bedienknopf und ein Zündknopf, aufweist.

Bei allen diesen Armaturen ist es von Nachteil, dass für die Ein-/Ausschaltung des Durchlauf-Wassererhitzers oder die Einstellung der gewünschten Betriebsparameter, wie Wassertemperatur und Wassermenge zwei separate Bedienelemente benötigt werden, für die entsprechende Durchbrüche in der Außenwand der Armatur vorhanden und damit selbstredend auch abgedichtet werden müssen. Desweiteren ist dadurch der Aufbau aufwendiger und die Bedienung durch den Anwender umständlicher.

### Darstellung der Erfindung

Der Erfindung liegt das Problem zugrunde bei einer Armatur für einen Durchlauf-Wassererhitzer nach dem Oberbegriff des ersten Patentanspruches eine einfache und übersichtlichere manuelle Bedienung zu gewährleisten, indem nur ein Bedienelement betätigt werden muss. Auf Grund der Verringerung der Durchbrüche durch die Gehäusewandung der Armatur wird gleichzeitig die Gefahr des Auftretens von Undichtigkeiten herabgesetzt. Weiterhin soll der Herstellungsaufwand minimiert werden.

Erfindungsgemäß wird das Problem dadurch gelöst, dass auf der aus dem wasserführenden Gehäuse herausragenden Spindel zusätzlich zum Bedienelement ein Schaltelement drehbar gelagert ist, wobei eine Drehbewegung des Bedienelements über Mitnehmer auf das Schaltelement übertragbar ist. Dieses Schaltelement weist desweiteren eine Schaltkontur auf, über die ein fest angeordneter Mikroschalter betätigbar ist. Über diesen Mikroschalter ist eine elektronische Zünd- und Überwachungseinrichtung elektrisch ansteuerbar, über die mittels eines elektrisch ansteuerbaren Ventils der Gaszufluss zum Brenner absperrbar ist.

Damit wurde eine Lösung gefunden, mit der die weiter oben genannten Nachteile des Standes der Technik beseitigt wurden. Durch die manuelle Betätigung nur eines einzigen Bedienelementes ist eine manuelle Außer- / Inbetriebnahme des Durchlauf- Wassererhitzers sowie eine Einstellung des Wasserdurchflusses auf einen vorgegebenen Wert entsprechend den Versorgungsbedingungen bzw. eines manuellen Ausgleiches der Schwankungen der Kaltwassertemperatur möglich.

Vorteilhafte Ausgestaltungen der Erfindung gehen aus den Unteransprüchen hervor.

Um den Herstellungsaufwand noch weiter zu verringern erweist es sich als günstige Ausgestaltung der Armatur, wenn das zum Absperren des Gaszuflusses über das Bedienelement dienende Ventil durch das zur elektronischen Zünd- und Überwachungseinrichtung zugehörige Servoventil gebildet wird.

Eine einfache und sichere Möglichkeit, um die Drehbewegung des Bedienelements auf das Schaltelement zu übertragen lässt sich dadurch realisieren, dass der Mitnehmer durch ein oder mehrere am Bedienelement befindliche Rippen gebildet wird, die in am Schaltelement befindliche Schlitze hineinragen.

Um eine sichere Fixierung von Bedienelement und Schaltelement in Längsrichtung zu gewährleisten ist es vorteilhaft, wenn das Schaltelement über Rasthaken mit dem Bedienelement verbunden ist.

### Ausführungsbeispiel

Anhand eines Ausführungsbeispiels wird die erfindungsgemäße Armatur für einen Durchlauf-Wassererhitzer nachstehend unter Zuhilfenahme der Zeichnungen näher erläutert. Es zeigen:
- Fig. 1: eine Ausführung einer Armatur für einen Durchlauf-Wassererhitzer im ausgeschalteten Zustand,
- Fig. 2: eine Ansicht A der Armatur für einen Durchlauf-Wassererhitzer aus Fig.1 im ausgeschalteten Zustand,
- Fig. 3: eine Ansicht B der Armatur für einen Durchlauf-Wassererhitzer aus Fig. 2 im eingeschalteten Zustand,
- Fig. 4: eine Ansicht C der Armatur für einen Durchlauf-Wassererhitzer aus Fig. 3 im eingeschalteten Zustand.

Die in den Figuren dargestellte beispielhafte erfindungsgemäße Armatur für einen Durchlauf-Wassererhitzer dient zur Steuerung des Gasdurchflusses zu einem Brenner eines nicht dargestellten Wärmetauschers in Abhängigkeit vom Wasserdurchlauf. Der Brenner besteht in diesem Ausführungsbeispiel aus einem nicht dargestellten Zündbrenner und einem ebenfalls nicht dargestellten Hauptbrenner. Die Armatur besteht aus:
- einem den Wasserdurchlauf zum Wärmetauscher steuernden Wasserteil 1,
- einem den Gasdurchlauf zum Brenner in Abhängigkeit vom Wasserdurchlauf steuernden Gasteil 2,
- einer elektronischen Zünd- und Überwachungseinrichtung 3.

Im Gasteil 2 sind neben anderen, dem Fachmann bekannten und daher hier nicht weiter erläuterten Bauteilen ein Stellventil und ein Hauptventil untergebracht. Das Hauptventil wird über eine dem Fachmann ebenfalls bekannte elektronische Zünd- und Überwachungseinrichtung 3, auch als sogenannter Feuerungsautomat bekannt, angesteuert, die mit dem Gasteil 2 verbunden ist.

Das Stellventil wird über eine Übertragung 4 angesteuert, die die vom Wasserdurchlauf abhängige Bewegung einer im Wasserteil 1 befindlichen Wassermembran aus dem Innenraum des wasserführenden Gehäuses 5 an die Außenseite und sodann von dort in das gasführende Gehäuse 6 des Gasteiles 2 zum Stellventil überträgt.

Im wasserführenden Gehäuse 6 befinden sich weiterhin, neben anderen dem Fachmann bekannten und daher ebenfalls nicht weiter erläuterten Bauteilen, eine Venturidüse und ein Voreinstellglied, das die Einstellung des Wasserdurchflusses auf einen vorgegebenen Wert entsprechend den Versorgungsbedingungen erlaubt. Dieses Voreinstellglied dient gleichzeitig als Temperaturkorrektor, d.h. es ermöglicht den manuellen Ausgleich der Schwankungen der Kaltwassertemperatur.

Zur Ermöglichung der manuellen Betätigung ragt eine mit dem Voreinstellglied verbundene Spindel 7 aus dem wasserführenden Gehäuse 5 heraus, auf der ein Bedienelement 8 befestigt ist. Zusätzlich zum Bedienelement 8 ist auf der aus dem wasserführenden Gehäuse 5 herausragenden Spindel 7 ein Schaltelement 9 drehbar gelagert, wobei eine Drehbewegung des Bedienelements 8 über einen Mitnehmer auf das Schaltelement 9 übertragbar ist.

Der Mitnehmer wird in diesem Ausführungsbeispiel in günstiger Weise durch mehrere am Bedienelement 8 befindliche axiale Rippen 10 gebildet, die in ihnen zugeordnete am Schaltelement 9 befindliche axiale Schlitze 11 hineinragen. Um auch eine Lagefixierung des Schaltelements 9 in Längsrichtung der Spindel 7 zu gewährleisten, weisen Bedienelement 8 und Schaltelement 9 einander zugewandte Rasthaken 12 auf, die eine zuverlässige Verbindung gewährleisten.

Das Schaltelement 9 besitzt desweiteren eine Schaltkontur 13, über die ein in diesem Ausführungsbeispiel am gasführenden Gehäuse 6 fest angeordneter Mikroschalter 14 betätigbar ist. Der Mikroschalter 14 ist elektrisch mit der elektronischen Zünd- und Überwachungseinrichtung 3 verbunden.

Die Wirkungsweise der in den Figuren dargestellten Armatur für einen Durchlauf-Wassererhitzer ist wie folgt:

In den Figuren 1 und 2 ist eine Ausführung einer erfindungsgemäßen Armatur für einen Durchlauf-Wassererhitzer im ausgeschalteten Zustand gezeigt. Das Bedienelement 8 befindet sich in der Aus-Stellung. Dabei ist das Schaltelement 9 so weit gedreht, dass die Schaltkontur 13 den Taster 15 des Mikroschalters 14 freigegeben hat. Über die elektronische Zünd- und Überwachungseinrichtung 3 wird dadurch die Gaszufuhr zum Brenner abgesperrt und unabhängig von einer Wasserentnahme an einer dem Durchlauf-Wassererhitzer nachgeordneten Wasserzapfstelle bleibt dieser im ausgeschalteten Zustand.

Um die Armatur einzuschalten muss das Bedienungselement 8 so weit gedreht werden, dass es sich im möglichen Stellbereich zur Verstellung des Wasserdurchflusses bzw. des manuellen Ausgleichs der Schwankungen der Kaltwassertemperatur befindet, so wie es beispielsweise in den Figuren 3 und 4 dargestellt ist.

Sobald dann an einer nachgeordneten Zapfstelle eine Wasserentnahme erfolgt wird über die elektronische Zünd- und Überwachungseinrichtung 3 die Gaszufuhr zum Brenner des Wärmetauschers geöffnet und das Gas gezündet. Der Brenner bleibt in Betrieb, bis keine Wasserentnahme mehr erfolgt. Der Durchlauf-Wassererhitzer bleibt jedoch betriebsbereit und kann durch eine erneute Wasserentnahme wieder in Betrieb genommen werden.

Um den Durchlauf-Wassererhitzer manuell auszuschalten wird das Bedienelement über den zur Einstellung des Wasserdurchflusses möglichen Stellbereich hinaus in die Aus-Stellung bewegt; wie in den Figuren 1 und 2 gezeigt. Wie bereits weiter oben erläutert, wird dadurch die Gaszufuhr zum Brenner unabhängig von einer auftretenden Wasserentnahme abgesperrt.

Die erfindungsgemäße Armatur für einen Durchlauf-Wassererhitzer ist selbstredend nicht auf das dargestellte Ausführungsbeispiel beschränkt.

So kann es sich beispielsweise als günstig erweisen, wenn die Aus-Stellung erst durch Überwindung einer das Ende des Einstellbereiches signalisierenden, aber überdrehbaren Rastung erreicht wird, um bei einer gewünschten Verstellung des Wasserdurchflusses bzw. eines manuellen Ausgleiches der Schwankungen der Kaltwassertemperatur nicht versehentlich die Aus-Stellung einzustellen.

### Aufstellung der Bezugszeichen

- 1: Wasserteil
- 2: Gasteil
- 3: Zünd- und Überwachungseinrichtung
- 4: Übertragung
- 5: Wasserführendes Gehäuse
- 6: Gasführendes Gehäuse
- 7: Spindel
- 8: Bedienelement
- 9: Schaltelement
- 10: Rippe
- 11: Schlitz
- 12: Rasthaken
- 13: Schaltkontur
- 14: Mikroschalter
- 15: Taster

## Patentansprüche

1. Armatur für einen Durchlauf-Wassererhitzer, bestehend aus einem den Wasserdurchlauf zu einem Wärmetauscher steuernden Wasserteil (1), wobei die Wassermenge über ein auf einer aus dem wasserführenden Gehäuse (5) herausragenden Spindel (7) befestigtes Bedienelement (8) manuell einstellbar ist, einem den Gasdurchlauf zu einem atmosphärischem Brenner in Abhängigkeit vom Wasserdurchlauf steuernden Gasteil (2) mit einer elektronischen Zünd- und Überwachungseinrichtung (3), und einer mechanischen Übertragung (4), die eine vom Wasserdurchlauf abhängige und vorzugsweise durch jeweils eine im wasserführenden Gehäuse untergebrachte Venturidüse und eine Membran bewirkte Steuerbewegung zunächst aus dem Innenraum des wasserführenden Gehäuses (5) an die Außenseite und sodann von dort in das gasführende Gehäuse (6) auf ein die Gasmenge steuerndes Ventil überträgt, **dadurch gekennzeichnet, dass** auf der Spindel (7) ein Schaltelement (9) drehbar gelagert ist, wobei eine Drehbewegung des Bedienelements (8) über Mitnehmer (10; 11) auf das Schaltelement (9) übertragbar ist, und dass das Schaltelement (9) eine Schaltkontur (13) aufweist, über die ein fest angeordneter Mikroschalter (14) betätigbar ist, der über die elektronische Zünd- und Überwachungseinrichtung (3) und ein elektrisch ansteuerbares Ventil den Gaszufluss zum Brenner absperrt.

2. Armatur für einen Durchlauf - Wassererhitzer nach Patentanspruch 1, **dadurch gekennzeichnet, dass** das elektrisch ansteuerbare Ventil durch das Servoventil der elektronischen Zünd- und Überwachungseinrichtung (3) gebildet wird.

3. Armatur für einen Durchlauf - Wassererhitzer nach Patentanspruch 1 oder 2, **dadurch gekennzeichnet, dass** der Mitnehmer (10; 11) durch ein oder mehrere am Bedienelement (8) befindliche Rippen (10) gebildet wird, die in am Schaltelement (9) befindliche Schlitze (11) hineinragen.

4. Armatur für einen Durchlauf - Wassererhitzer nach einem oder mehreren der Patentansprüche 1 bis 3, **dadurch gekennzeichnet, dass** das Schaltelement (9) über Rasthaken (12 mit dem Bedienelement (8) verbunden sind.

## Claims

1. Flow control for a continuous-flow water heater, comprising a water part (1) controlling the passage of water to a heat exchanger, wherein the quantity of water can be manually set by an operating element (8) attached to a spindle (7) projecting from the water-carrying housing (5), a gas part (2) with an electronic ignition and monitoring device (3) controlling as a function of the passage of water the flow of gas to an atmospheric burner, and a mechanical transmission (4) which, as a function of the passage of water and preferably in each case by means of a Venturi nozzle housed in the water-carrying housing and a membrane, transmits to a valve controlling the amount of gas a steering movement, initially from the interior of the water-carrying housing (5) to the exterior and then from there into the gas-carrying housing (6), **characterised in that** a switching element (9) is rotatably mounted on the spindle (7), wherein a rotary movement of the operating element (8) can be transmitted by drivers (10; 11) to the switching element (9), and that the switching element (9) has a switching contour (13) by means of which a fixedly arranged microswitch (14) can be actuated which shuts off the flow of gas to the burner by means of the electronic ignition and monitoring device (3) and an electrically actuatable valve.

2. Flow control for a continuous-flow water heater according to claim 1, **characterised in that** the electrically actuatable valve is formed by the servo valve of the electronic ignition and monitoring device (3).

3. Flow control for a continuous-flow water heater according to claim 1 or 2, **characterised in that** the driver (10;11) is formed by one or a plurality of ribs (10) located on the operating element (8) and projecting into slots (11) located on the switching element (9).

4. Flow control for a continuous-flow water heater according to one or several of the claims 1 to 3, **characterised in that** the switching element (9) is connected to the operating element (8) by locking hooks (12).

## Revendications

1. Robinetterie pour un chauffe-eau instantané, constitué d'une partie d'eau (1) dirigeant le débit d'eau jusqu'à un échangeur de chaleur, la quantité d'eau pouvant être réglée manuellement par un élément de commande (8) fixé sur une broche (7) faisant saillie hors du boîtier conducteur d'eau (5), d'une partie de gaz (2) ayant un dispositif d'allumage et de surveillance (3) électronique dirigeant le débit de gaz jusqu'à un brûleur atmosphérique en fonction du débit d'eau, et d'une transmission mécanique (4) qui transmet un mouvement de commande dépendant du débit d'eau et réalisé de préférence par respectivement un tube de Venturi logé dans le boîtier conducteur d'eau et une membrane, d'abord à partir de l'espace intérieur du boîtier conducteur d'eau (5) à la face externe et ensuite, de là, dans le boîtier conducteur de gaz (6) sur une vanne réglant la quantité de gaz, **caractérisée en ce qu**'un élément de commutation (9) est monté rotatif sur la broche (7), un mouvement de rotation de l'élément de commande (8) pouvant être transmis à l'élément de commutation (9) par des éléments d'entraînement (10 ; 11), et que l'élément de commutation (9) comprend un contour de commutation (13) par l'intermédiaire duquel un microcommutateur (14) monté fixe peut être actionné qui arrête le flux de gaz vers le brûleur par l'intermédiaire du dispositif d'allumage et de surveillance (3) électronique et une vanne à commande électrique.

2. Robinetterie pour un chauffe-eau instantané selon la revendication 1, **caractérisée en ce que** la vanne à commande électrique est formée par la servo-vanne du dispositif d'allumage et de surveillance (3) électronique.

3. Robinetterie pour un chauffe-eau instantané selon la revendication 1 ou 2, **caractérisée en ce que** l'élément d'entraînement (10 ; 11) est formé par une ou plusieurs nervure/s (10) située/s au niveau de l'élément de commande (8) qui font saillie dans des fentes (11) situées au niveau de l'élément de commutation (9).

4. Robinetterie pour un chauffe-eau instantané selon l'une ou plusieurs des revendications 1 à 3, **caractérisée en ce que** l'élément de commutation (9) est relié à l'élément de commande (8) par des crochets d'encliquetage (12).
